# FASCICULE DE BREVET EUROPEEN

(11) **EP 3 766 806 B1**
(45) Date de publication et mention de la délivrance du brevet: **29.11.2023**
(21) Numéro de dépôt: 20186312.3
(22) Date de dépôt: 16.07.2020
(51) Int. Cl.: B65F 1/00, B65F 1/16

(54) **BAC POUR COLLECTE DE DECHETS A DOUBLE COUVERCLE MUNI D'UN DISPOSITIF DE RETENUE DES COUVERCLES**
ABFALLSAMMELBEHÄLTER MIT DOPPELDECKELN, DER MIT EINER RÜCKHALTEVORRICHTUNG DER DECKEL AUSGESTATTET IST
CONTAINER FOR COLLECTING WASTE WITH DOUBLE LID PROVIDED WITH A DEVICE FOR RETAINING THE LIDS

(30) Priorité: 18.07.2019 FR 1908179
(43) Date de publication de la demande: 20.01.2021
(73) Titulaire: SULO France, 69800 Saint-Priest (FR)
(72) Inventeur: OLLIER, Fabrice, 01700 Miribel (FR)
(74) Mandataire: LLR

(56) Documents cités:
- EP-A1- 3 181 491
- WO-A1-97/38923
- DE-U1- 20 204 783
- FR-A1- 2 602 216
- FR-A1- 2 852 303

## Description

L'invention concerne les bacs pour la collecte des déchets, en particulier les bacs destinés à faciliter leur tri.

Pour faciliter le tri des déchets, on utilise en générale des bacs pour la collecte de déchets qui comprennent une paroi de séparation qui délimite deux espaces distincts. Chaque espace est ainsi dédié à la collecte d'un type de déchets.

On connaît déjà dans l'état la technique, notamment d'après le document FR 3 045 020, un bac pour la collecte de déchets comprenant une cuve munie d'une paroi de séparation délimitant un premier et un second espace de stockage des déchets distincts, respectivement munis d'un premier et d'un second couvercle aptes à passer d'une position ouverte à une position fermée par rotation autour d'un axe commun de rotation situé à l'aplomb de la paroi de séparation. Le document WO97/38923 divulgue un bac pour la collecte de déchets selon le préambule de la revendication 1.

Cependant, les couvercles étant réalisés en matière plastique, et étant plus légers qu'un seul couvercle recouvrant tout le bac, il arrive qu'ils soient soulevés de manière fortuite sous l'effet du vent par exemple. Ainsi, en heurtant le bord du bac en retombant en position fermée, ils génèrent un bruit déplaisant pour les utilisateurs.

Pour remédier à ce problème, il est connu de prévoir des butées en caoutchouc sur le rebord du bac de sorte à atténuer le bruit lorsque les couvercles les heurtent. Cependant, ceci ne fait que de remédier au bruit et non à ce qui le cause, à savoir le soulèvement intempestif des couvercles.

L'invention a notamment pour but de limiter le débattement des couvercles d'un bac de collecte tel que défini ci-dessus sous l'effet du vent et limiter le bruit résultant de la chute des couvercles sur le rebord du bac.

A cet effet, l'invention a pour objet un bac pour la collecte de déchets comprenant une cuve munie d'une paroi de séparation délimitant un premier et un second espace de stockage des déchets distincts, le premier et le second espace étant respectivement munis d'un premier et d'un second couvercle, le premier et le second couvercles étant respectivement aptes à passer d'une position ouverte à une position fermée par rotation autour d'un axe commun de rotation situé à l'aplomb de la paroi de séparation,
chaque couvercle comprenant respectivement, à un de ses bords libres, une première et une seconde jupe de chevauchement,
caractérisé en ce que ladite première jupe de chevauchement chevauche ledit axe de rotation, la seconde jupe de chevauchement chevauchant la première jupe de chevauchement,
ladite première jupe de chevauchement ou la seconde jupe de chevauchement étant munie, d'un élément de retenue comprenant une arête de retenue,
ladite première jupe de chevauchement ou la second jupe de chevauchement étant localement prolongée par un bord tombé disposé en regard de l'arête de retenue, l'élément de retenue et le bord tombé étant configurés de sorte que, lors de la rotation du premier ou du second couvercle autour de l'axe de rotation pour passer de la position fermée à la position ouverte, le bord tombé coopère avec l'arête de retenue qui constitue un point dur pouvant être franchi par le bord tombé par déformation élastique du bord tombé.

Grâce à la coopération entre l'élément de retenue du premier couvercle et le bord tombé du second couvercle et le fait que l'élément de retenue constitue un point dur pouvant être franchi par le bord tombé par déformation élastique du bord tombé, il est nécessaire d'exercer un couple relativement important pour ouvrir le premier et/ou le second couvercle d'un angle important, qui est trop élevé pour être exercé sous le simple effet du vent.

En revanche, un utilisateur voulant ouvrir le premier et/ou le second couvercle parviendra sans mal à exercer le couple nécessaire permettant au bord tombé de franchir le point dur constitué par l'arête de retenue de l'élément de retenue, grâce au bras de levier important entre l'extrémité du couvercle saisie par l'utilisateur et l'axe de rotation du couvercle.

Ainsi le débattement des couvercles sous l'effet du vent est fortement limité tout en permettant à l'utilisateur de continuer à les ouvrir facilement, réduisant de manière importante le bruit résultant de la chute des couvercles sur le rebord du bac.

De préférence, l'élément de retenue comprend une première pente et une deuxième pente, l'intersection de la première pente et de la deuxième pente formant l'arête de retenue.

Grâce à la présence des pentes, le bord tombé du second couvercle coopère avec l'une ou l'autre pente de l'élément de retenue, ce qui présente comme avantage supplémentaire de ralentir la chute des couvercles lorsque ceux-ci retombent sous l'effet de la gravité, réduisant encore davantage le bruit au moins de leur impact avec le rebord du bac.

Selon un mode de réalisation particulier de l'invention, la première pente, la deuxième pente et le bord tombé sont configurés de sorte que lors du passage de la position fermée à la position ouverte du premier ou du second couvercle, le bord tombé coopère avec la première pente, et que, une fois l'arête de retenue franchie, lors du passage de la position fermée à la position ouverte du premier ou du second couvercle, le bord tombé coopère avec la deuxième pente,

De cette manière, le franchissement de la première pente constitue jusqu'à l'arête de retenue constitue le franchissement du point dur lors du passage de la position fermée à la position ouverte et la deuxième pente permet d'accompagner le couvercle lors du passage du couvercle de de la position ouverte à la position fermée.

Avantageusement, la première pente forme, avec le plan dans lequel s'étend le premier ou le second couvercle en position fermée, un angle de valeur supérieure à la valeur de l'angle formé par la deuxième pente avec ce même plan.

Grâce à cette disposition, la première pente est suffisamment raide pour que son franchissement soit rendu difficile lors de l'ouverture du couvercle, tandis que la deuxième pente est plus douce pour accompagner en douceur le couvercle lors de sa fermeture, mais sans entraver l'ouverture du couvercle une fois l'arête de retenue franchie.

Selon un mode de réalisation particulier de l'invention, l'arête de retenue s'étend selon une direction parallèle à l'axe de rotation.

De manière à simplifier la fabrication du bac, l'élément de retenue est venu de matière avec une surface externe du premier couvercle ou une surface interne du second couvercle.

Selon un mode de réalisation préféré de l'invention, l'élément de retenue est un bossage faisant saillie à partir de la première jupe de chevauchement ou de la seconde jupe de chevauchement.

Selon un autre mode de réalisation de l'invention, l'élément de retenue est composé d'une nervure faisant saillie à partir de la première jupe de chevauchement ou de la seconde jupe de chevauchement, ou d'un ensemble de nervures parallèles faisant saillie à partir de la première jupe de chevauchement ou de la seconde jupe de chevauchement, par exemple deux nervures, trois nervures ou quatre nervures.

De manière à simplifier la fabrication du bac, le bord tombé est venu de matière avec l'extrémité libre de la première jupe de chevauchement ou de la seconde jupe de chevauchement et forme une cornière à cette extrémité libre.

Selon un mode de réalisation particulier de l'invention, lesdites première et seconde jupe de chevauchement s'étendent d'un bord à l'autre de la cuve.

Avantageusement, le passage de l'arête de retenue de l'élément de retenue s'effectue lorsque la rotation du premier ou du second couvercle correspond à une inclinaison du premier ou du second couvercle et le bord de la cuve d'un angle compris entre 1° et 30°, de préférence entre 5° et 25°, par exemple 10 °.

De préférence, la première jupe de chevauchement est munie, à son extrémité libre, d'un rebord saillant.

Avantageusement, la première pente et le rebord saillant forment une concavité de la première jupe de chevauchement dans laquelle se situe le bord tombé lorsque le premier et le second couvercle sont en position fermée.

De cette manière, le rebord saillant et le bord tombé se font face lorsque les deux couvercles ont en position fermée et forment entre eux une chicane. Cette chicane permet d'empêcher de l'eau, notamment l'eau de pluie ou lors du nettoyage du bac, de s'infiltrer entre les premier et second couvercles.

De préférence, le premier et/ou le second couvercle sont réalisés en matière plastique, de préférence en polyéthylène haute densité.

### Brève description des figures

L'invention sera mieux comprise à la lecture de la description qui va suivre donnée uniquement à titre d'exemple et faite en se référant aux dessins annexés dans lesquels :
[fig.1] est une vue en perspective de la partie supérieure d'un bac pour la collecte de déchets selon un mode de réalisation particulier de l'invention ;
[fig.2] est une vue en perspective d'un détail de la Figure 1 ;
[fig.3] est une vue en coupe selon le plan III-III de la Figure 2 ;
[fig.4] est une vue similaire à la Figure 3, le premier couvercle étant en position ouverte et le second couvercle étant en position fermée ;
[fig.5] est une vue similaire à la Figure3, le premier couvercle étant en position fermée et le second couvercle étant en position ouverte ;
[fig.6] est une vue similaire à la Figure 3, le premier couvercle et le second couvercle étant en position ouverte ;
[fig.7] est une vue en perspective d'un élément de retenue selon un deuxième mode de de réalisation de l'invention.

### Description détaillée

On a représenté à la figure 1, une partie supérieure, selon une direction verticale, d'un bac 10 pour la collecte de déchets selon un premier mode de réalisation de l'invention. Le bac 10 comprend une cuve 12, un premier couvercle 14 et un second couvercle 16 décrits ci-après.

La cuve 12 présente une ouverture, de forme sensiblement carrée, sur son extrémité supérieure, selon la direction verticale. De plus, la cuve 12 comporte, sur un contour délimitant l'ouverture, une collerette 18 qui permet de renforcer mécaniquement la cuve 12, notamment pour son soulèvement lors du vidage du bac.

Sur une portion de cette collerette 18, au moins une, voire deux poignées 19 fixées de façon à permettre une préhension facile du bac 10 par un opérateur. La cuve est ici essentiellement constituée de plastique, à savoir du polyéthylène, de préférence partiellement ou intégralement recyclé, mais peut, selon une variante du présent mode de réalisation, comprendre un autre matériau plastique ou du métal. La cuve 12 est issue d'un procédé de moulage par injection et est de préférence monobloc.

Comme on le voit aux figures 3 à 6, la cuve 12 est munie, dans sa partie centrale, d'une paroi de séparation 20 de forme sensiblement plane. Cette paroi de séparation 20 délimite, dans la cuve 12, deux espaces distincts, un premier espace 22 et un second espace 24 de stockage de déchets. Les dimensions de la paroi de séparation 20 sont adaptées pour qu'elle définisse, dans la cuve 12, deux compartiments qui ne communiquent pas l'un avec l'autre. De préférence la configuration de la paroi de séparation 20 est également réalisée de sorte qu'un déchet introduit dans l'un des espaces de stockage 22, 24 ne puisse rejoindre l'autre espace de stockage 22, 24, même lorsque le bac 10 est retourné, pour être par exemple vidé.

Dans ce premier mode de réalisation de l'invention, les volumes des deux espaces de stockage de déchets 22, 24 sont équivalents. A cet effet, la cuve étant de section sensiblement carrée, la paroi de séparation 20 est située sur un plan de symétrie de la cuve. Bien entendu, toute autre configuration est envisageable, et l'on peut positionner la paroi de séparation 20 dans la cuve 12 de façon que l'un des espaces 22, 24 occupe 60% du volume de la cuve 12 et l'autre 40%, ou encore de façon à ce que l'un des espaces 22, 24 occupe 70% du volume de la cuve 12, et l'autre 30%, etc. Les volumes respectifs des deux espaces de stockage ne sont pas des caractéristiques limitatives de l'invention.

Le premier 14 et le second couvercle 16 sont respectivement aptes à occuper une position ouverte, illustrée aux figures 4 à 6, et une position fermée, illustrée aux figures 1 et 2. En position fermée, les couvercles 14, 16 recouvrent l'ouverture de la cuve 12, et en position ouverte, y donnent accès.

Le premier 14 et/ou le second couvercle 16 peuvent être réalisés dans le même matériau que la cuve 12, à savoir être essentiellement constitués de plastique, tel que du polyéthylène, de préférence partiellement ou intégralement recyclé. De préférence, le premier 14 et/ou le second couvercle 16 sont réalisés en matière plastique, de préférence en polyéthylène haute densité.

Le premier 14 et le second couvercle 16 sont montés pivotants autour d'un axe de rotation 30 commun disposé à l'aplomb de la paroi de séparation 20, ainsi qu'on peut le voir aux figures 3 à 6. Dans le mode de réalisation présenté sur les figures, l'axe de rotation 30 est de forme sensiblement cylindrique de révolution, et est inséré dans des paliers 32 situés de part et d'autre de la cuve 12 disposés sur la paroi de séparation 20.

On notera que l'axe de rotation 30 ne s'étend pas nécessairement d'une extrémité à l'autre de la paroi de séparation 20, autrement dit d'un bord à l'autre de la cuve 12. L'axe de rotation 30 peut par exemple être composé de deux demi-axes disposés de part et d'autre de la paroi de séparation 20, à proximité des bords opposés de la cuve 12. Dans pareil cas, chaque demi-axe 30 est porté par un palier 32.

Chaque couvercle 14, 16 comprend respectivement, à un de ses bords libres en regard de l'axe de rotation 30, une première 34 et une seconde jupe de chevauchement 36.

La première jupe de chevauchement 34 chevauche l'axe de rotation 30. La seconde jupe de chevauchement 36 chevauche la première jupe de chevauchement 34.

Dans le mode de réalisation illustré par les figures, l'axe de rotation 30 ayant une forme sensiblement cylindrique de révolution, les jupes de chevauchement 34, 36 ont chacune une forme d'arche.

De préférence, la seconde jupe de chevauchement 36 chevauche la première jupe de chevauchement 34 sur une partie seulement de la circonférence de l'ache constituant la seconde jupe de chevauchement. En particulier, afin que le premier couvercle 14 puisse être ouvert de sorte à former un angle de plus de 45° avec la cuve 12, autrement dit avec un plan dans lequel se trouve la collerette 16 de la cuve, la seconde jupe de chevauchement 36 ne chevauche la première jupe de chevauchement 34 qu'au niveau de l'extrémité libre de la première jupe de chevauchement 34 opposée au bord libre du couvercle, destiné à être saisi par l'utilisateur.

Dans le mode de réalisation illustré sur les figures, les première 34 et seconde 36 jupes de chevauchement s'étendent d'un bord à l'autre de la cuve 12.

Dans tous les cas, l'axe de rotation 30 et les jupes de chevauchement 34, 36 sont configurés de sorte que chacun des deux couvercles 14, 16 puisse être ouvert indépendamment de l'autre.

Dans le mode de réalisation représenté sur les figures, la première jupe de chevauchement 34 est munie d'un élément de retenue 40 muni d'une arête de retenue 46. L'élément de retenue 40 fait saillie à partir à partir d'une surface externe de la première jupe de chevauchement 34 dirigée vers le haut du bac 10. L'arête de retenue 46 s'étend selon une direction parallèle à l'axe de rotation 30.

Plus précisément, l'élément de retenue 40 comprend une première pente 42 et une deuxième pente 44 dont l'intersection forme l'arête de retenue 46. Dans une variante non représentée, l'élément de retenue 40 peut être également être constitué d'une paroi sensiblement plane faisant saillie à partir de la surface externe de la première jupe de chevauchement 34 dirigée vers le haut du bac 10.

Sur la figure 1, l'élément de retenue 40 est pratiqué sensiblement au centre du bac 10, c'est-à-dire à mi-chemin entre deux parois opposées de la cuve 12, mais bien entendu il peut être placé à n'importe quelle position le long du côté du couvercle, autrement dit n'importe où le long de l'axe de rotation 30.

De préférence, l'élément de retenue 40 est venu de matière avec une surface externe 14S du premier couvercle 14 afin d'en simplifier la fabrication.

Dans le mode de réalisation illustré aux figures 1 à 6, l'élément de retenue 40 est un bossage faisant saillie à partir de la surface externe du premier couvercle 14.

De préférence, la première pente 42 forme, avec le plan dans lequel s'étend le premier 14 ou le second couvercle 16 en position fermée, un angle de valeur supérieure à la valeur de l'angle formé par la deuxième pente 44 avec ce même plan.

La première pente 42 est ici sensiblement plane, autrement dit forme une rampe. Ceci permet de rendre le passage de l'arête 46 suffisamment difficile pour que le couvercle ne puisse pas être ouvert sous l'effet du vent.

En revanche, la deuxième pente 44 est de préférence courbe, de préférence de forme convexe, ceci afin d'accompagner le second couvercle 16 dans sa chute, c'est-à-dire dans son mouvement passant de la position ouverte à la position fermée, comme on le verra plus loin.

La seconde jupe de chevauchement 36 est localement prolongée par un bord tombé 48 disposé en regard de la première pente 42, qui est de préférence venu de matière avec la seconde jupe de chevauchement 36.

Le bord tombé 48 peut par exemple former une cornière à l'extrémité libre de la seconde jupe de chevauchement 36, dont la section transversale (selon la coupe III-III qui est une coupe selon un plan normal à l'axe de rotation) prend localement la forme d'un L.

L'élément de retenue 40 et le bord tombé 48 sont configurés de sorte que le bord tombé 48 soit en regard de l'arête de retenue 46.

En outre, l'élément de retenue 40 et le bord tombé 48 sont configurés de sorte que, lors de la rotation du premier 14 ou du second couvercle 16 autour de l'axe de rotation 30, le bord tombé 48 coopère avec l'arête de retenue 46 de l'élément de retenue qui constitue un point dur pouvant être franchi par le bord tombé 48 par déformation élastique du bord tombé.

Le bord tombé 48 est réalisé en matériau suffisamment déformable pour pouvoir se déformer élastiquement au passage de l'arête de retenue 46. Cette déformation élastique peut notamment s'obtenir lorsque, le second couvercle 16 étant réalisé en matériau plastique, le bord tombé 48 est suffisamment fin.

On va maintenant décrire la cinématique d'ouverture des premier et second couvercles 14, 16 en référence aux figures 3 à 6.

Dans la position fermée, illustrée à la figure 3 pour les deux couvercles 14, 16 par exemple, le bord tombé 48 se trouve en regard de la première pente, mais n'est pas en contact avec la deuxième pente 44.

Quand l'un ou l'autre des couvercles 14, 16 s'ouvre, le bord tombé 48 est en contact avec la première pente 42, qu'il parcourt au fur et à mesure que l'un des couvercles 14, 16 tourne autour de l'axe de rotation 30 pour passer de la position fermée à la position ouverte.

Dans le cas de l'ouverture du premier couvercle 14, illustrée aux figures 3 et 6, on comprend que c'est l'élément de retenue 40 qui se déplace par rapport au bord tombé 48.

Comme on peut le voir à la figure 4 notamment, si un couple suffisant est appliqué, notamment lorsqu'il s'agit d'un utilisateur qui ouvre le premier couvercle 14, le bord tombé 48, du fait de son élasticité, parvient à franchir l'arête de retenue 46 de l'élément de retenue. En revanche, si le couple appliqué est trop faible, lorsque le couple est exercé sous l'effet du vent notamment, soit le bord tombé 48 n'atteint pas l'arête de retenue 46, par exemple du fait de la raideur de la première pente 42, soit il ne parvient pas à franchir ce point dur.

Le passage de l'arête de retenue de l'élément de retenue s'effectue de préférence lorsque la rotation du premier ou du second couvercle correspond à une inclinaison du premier ou du second couvercle et le bord de la cuve d'un angle compris entre 1° et 30°, de préférence entre 5° et 25°, par exemple 10°.

Une fois l'arête de retenue 46 franchie, le bord tombé 48 parcourt la seconde pente 44, qui est moins raide que la première pente 42, de façon à ne pas entraver davantage l'ouverture du premier couvercle 14.

Puis, lors de la fermeture du premier couvercle 14, notamment lorsqu'il retombe sous l'effet de la gravité, le bord tombé 48 parcourt la deuxième pente 44 avant de franchir à nouveau l'arête de retenue 46 dans le sens inverse de rotation correspondant à l'ouverture du premier couvercle 14. La deuxième pente 44 étant de préférence convexe, le mouvement du premier couvercle 14 est accompagné de façon continue dans son passage de la position ouverte vers la position fermée. Ainsi, le mouvement de la chute du premier couvercle 14 est ralentie, ce qui limite le bruit lorsque le premier couvercle 14 vient heurter le rebord du bac 10.

Dans le cas de l'ouverture du second couvercle 16, illustrée aux figures 5 et 6, on comprend que c'est le bord tombé 48 qui se déplace par rapport à l'élément de retenue 40. De la même manière que dans le cas de l'ouverture du premier couvercle 14 notamment, si un couple suffisant est appliqué, notamment lorsqu'il s'agit d'un utilisateur qui ouvre le second couvercle 16, le bord tombé 48, du fait de son élasticité, parvient à franchir l'arête de retenue 46 de l'élément de retenue. En revanche, si le couple appliqué est trop faible, lorsque le couple est exercé sous l'effet du vent notamment, soit le bord tombé 48 n'atteint pas l'arête de retenue 46, par exemple du fait de la raideur de la première pente 42, soit il ne parvient pas à franchir ce point dur.

Puis, lors de la fermeture du second couvercle 16, notamment lorsqu'il retombe sous l'effet de la gravité, le bord tombé 48 parcourt la deuxième pente 44 avant de franchir à nouveau l'arête de retenue 46 dans le sens inverse de rotation correspondant à l'ouverture du premier couvercle 14. La deuxième pente 44 étant de préférence convexe, le mouvement du second couvercle 16 est accompagné de façon continue dans son passage de la position ouverte vers la position fermée. Ainsi, la chute du premier second couvercle 16 est ralentie, ce qui limite le bruit lorsque le second couvercle 16 vient heurter le rebord du bac 10.

De façon optionnelle, la première jupe de chevauchement 34 est munie, à son extrémité libre, d'un rebord saillant 34R. Le rebord saillant 34R peut par exemple former une cornière à l'extrémité libre de la première jupe de chevauchement 34, dont la section transversale (selon la coupe III-III) prend localement la forme d'un L dirigé vers le haut du bac 10.

La première pente 42 et le rebord saillant 34R forment une concavité 50 de la première jupe de chevauchement 34 dans laquelle se situe le bord tombé 48 lorsque le premier 14 et le second couvercle 16 sont en position fermée.

De cette manière, le rebord saillant 34R et le bord tombé 48 se font face et forment entre eux, lorsque les deux couvercles 14, 16 sont en position fermée, une chicane 52. Cette chicane permet d'empêcher de l'eau, notamment l'eau de pluie ou lors du nettoyage du bac, de s'infiltrer entre les premier et second couvercles 14, 16.

Dans une autre mode de réalisation illustré à la figure 7, l'élément de retenue 40 est formé d'une, ou d'une pluralité de nervures 54 parallèles faisant saillie à partir de la surface externe de la première jupe de chevauchement 34, par exemple deux nervures, trois nervures ou quatre nervures.

Dans le mode de réalisation illustré à la figure 7, les nervures 54 sont au nombre de trois et sont identiques. Les nervures 54 sont de forme sensiblement plane, et de section transversale triangulaire dans le plan III-III afin de former la première et la deuxième pente 42, 44, qui ici sont sensiblement planes.

Les nervures 54 s'étendent selon un plan sensiblement normal à celui de l'axe de rotation 30. L'arête de retenue 46 est ici formée de la réunion des arêtes saillantes des nervures 54, et de préférence l'arête de retenue 46 ainsi formée s'étend selon une direction parallèle à l'axe de rotation.

L'invention n'est pas limitée aux modes de réalisation présentés et d'autres modes de réalisation apparaîtront clairement à l'homme du métier.

Ainsi, l'invention concerne également le mode de réalisation dans lequel l'élément de retenue est pratiqué sur une surface interne du second couvercle et coopère avec un bord tombé du premier couvercle dirigé vers la surface interne du second couvercle et en particulier la première pente de l'élément de retenue. La cinématique des couvercles et les avantages qui en résultent décrits plus haut à l'aide des figures s'appliquent par analogie.

On pourra également envisager que le bac comprenne non pas deux, mais par exemple quatre espaces de stockage délimités par quatre couvercles allant par paire, chaque paire étant composée d'un premier et d'un second couvercle selon l'invention.

### Liste des références

10 : Bac
12 : Cuve
14 : Premier couvercle
14S : Surface externe du premier couvercle
16 : Second couvercle
18 : Collerette
19 : Poignées
20 : Paroi de séparation
22 : Premier espace de stockage
24 : Second espace de stockage
30 : Axe de rotation
32 : Paliers de l'axe
34 : Première jupe de chevauchement
34R : Rebord de la première jupe de chevauchement
36 : Deuxième jupe de chevauchement
40 : Elément de retenue
42 : Première pente de l'élément de retenue
44 : Deuxième pente de l'élément de retenue
46 : Arête de retenue de l'élément de retenue
48 : Bord tombé de la deuxième jupe de chevauchement
50 : Concavité
52 : Chicane
54 : Nervures

## Revendications

1. Bac (10) pour la collecte de déchets comprenant une cuve (12) munie d'une paroi de séparation (20) délimitant un premier (22) et un second (24) espace de stockage des déchets distincts, le premier (22) et le second espace (24) étant respectivement munis d'un premier (14) et d'un second couvercle (16), le premier et le second couvercles (14, 16) étant respectivement aptes à passer d'une position ouverte à une position fermée par rotation autour d'un axe de rotation (30) commun situé à l'aplomb de la paroi de séparation (20),
chaque couvercle (14, 16) comprenant respectivement, à un de ses bords libres, une première (34) et une seconde jupe de chevauchement (36),
**caractérisé en ce que** ladite première jupe de chevauchement (34) chevauche ledit axe de rotation (30), la seconde jupe de chevauchement (36) chevauchant la première jupe de chevauchement (34),
ladite première jupe de chevauchement (34) ou la seconde jupe de chevauchement (36) étant munie, d'un élément de retenue (40) muni d'une arête de retenue (46) ladite première jupe de chevauchement (34) ou la seconde jupe de chevauchement (36) étant localement prolongée par un bord tombé (48) disposé en regard de l'arête de retenue (46),
l'élément de retenue (40) et le bord tombé (48) étant configurés de sorte que, lors de la rotation du premier ou du second couvercle (14, 16) autour de l'axe de rotation (30) pour passer de la position fermée à la position ouverte, le bord tombé (48) coopère avec l'arête de retenue (46) qui constitue un point dur pouvant être franchi par le bord tombé (48) par déformation élastique du bord tombé (48).

2. Bac (10) pour la collecte de déchets selon la revendication 1, dans lequel l'élément de retenue (40) comprend une première pente (42) et une deuxième pente (44), l'intersection de la première pente (42) et de la deuxième pente (44) formant l'arête de retenue (46).

3. Bac (10) pour la collecte de déchets selon la revendication 2, la première pente (42), la deuxième pente (44) et le bord tombé (48) étant configurés de sorte que lors du passage de la position fermée à la position ouverte du premier (14) ou du second couvercle (16), le bord tombé (48) coopère avec la première pente (42), et que, une fois l'arête de retenue (46) franchie, lors du passage de la position fermée à la position ouverte du premier (14) ou du second couvercle (16), le bord tombé (48) coopère avec la deuxième pente (44).

4. Bac (10) pour la collecte de déchets selon la revendication 2, dans lequel la première pente (42) forme, avec le plan dans lequel s'étend le premier (14) ou le second couvercle (16) en position fermée, un angle de valeur supérieure à la valeur de l'angle formé par la deuxième pente (44) avec ce même plan.

5. Bac (10) pour la collecte de déchets selon l'une quelconque des revendications précédentes, dans lequel l'arête de retenue (36) s'étend selon une direction parallèle à l'axe de rotation (30).

6. Bac (10) pour la collecte de déchets selon l'une quelconque des revendications précédentes, dans lequel l'élément de retenue (40) est venu de matière avec une surface externe (14S) du premier couvercle ou une surface interne du second couvercle (16).

7. Bac (10) pour la collecte de déchets selon la revendication 3, dans lequel l'élément de retenue (40) est un bossage faisant saillie à partir de la première jupe de chevauchement (34) ou de la seconde jupe de chevauchement (36).

8. Bac (10) pour la collecte de déchets selon la revendication 3, dans lequel l'élément de retenue (40) est composé d'une nervure faisant saillie à partir de la première jupe de chevauchement (14) ou de la seconde jupe de chevauchement (16), ou d'un ensemble de nervures (54) parallèles faisant saillie à partir de la première jupe de chevauchement (14), par exemple deux nervures, trois nervures ou quatre nervures.

9. Bac (10) pour la collecte de déchets selon l'une quelconque des revendications précédentes, dans lequel le bord tombé (48) est venu de matière avec l'extrémité libre de la première jupe de chevauchement (34) ou de la seconde jupe de chevauchement (36) et forme une cornière à cette extrémité libre.

10. Bac (10) pour la collecte de déchets selon l'une quelconque des revendications précédentes, dans lequel lesdites première (34) et seconde jupe de chevauchement (36) s'étendent d'un bord à l'autre de la cuve (12).

11. Bac (10) pour la collecte de déchets selon l'une quelconque des revendications précédentes, dans lequel le passage de l'arête de retenue (46) s'effectue lorsque la rotation du premier (14) ou du second (16) couvercle correspond à une inclinaison entre le premier (14) ou le second couvercle (16) et le bord de la cuve (12) d'un angle compris entre 1° et 30°, de préférence entre 5° et 25°, par exemple 10°.

12. Bac (10) pour la collecte de déchets selon l'une quelconque des revendications précédentes, dans lequel la première jupe de chevauchement (34) est munie, à son extrémité libre, d'un rebord saillant (34R).

13. Bac (10) pour la collecte de déchets selon la revendication 10, dans lequel la première pente (42) et le rebord saillant (34R) forment une concavité (50) de la première jupe de chevauchement (34) dans laquelle se situe le bord tombé (48) lorsque le premier (14) et le second couvercle (16) sont en position fermée.

14. Bac pour la collecte de déchets selon l'une quelconque des revendications précédentes, dans lequel le premier (14) et/ou le second couvercle (16) sont réalisés en matière plastique, de préférence du polyéthylène haute densité.

## Patentansprüche

1. Behälter (10) für die Sammlung von Müll, umfassend eine Tonne (12), die mit einer Trennwand (20) versehen ist, die einen ersten (22) und einen zweiten (24) Aufbewahrungsraum von getrenntem Müll begrenzt, wobei der erste (22) und der zweite Raum (24) jeweils mit einer ersten (14) und einer zweiten Abdeckung (16) versehen sind, wobei die erste und die zweite Abdeckung (14, 16) jeweils geeignet sind, um von einer offenen Position in eine geschlossene Position durch Drehung um eine gemeinsame Drehachse (30) herum überzugehen, die im Lot zu der Trennwand (20) gelegen ist,
jede Abdeckung (14, 16) umfassend jeweils an einem ihrer freien Ränder eine erste (34) und eine zweite Überlappungsschürze (36),
**dadurch gekennzeichnet, dass** die erste Überlappungsschürze (34) die Drehachse (30) überlappt, die zweite Überlappungsschürze (36) die erste Überlappungsschürze (34) überlappt,
die erste Überlappungsschürze (34) oder die zweite Überlappungsschürze (36) mit einem Halteelement (40) versehen ist, das mit einer Haltekante (46) versehen ist, wobei die erste Überlappungsschürze (34) oder die zweite Überlappungsschürze (36) durch eine Bördelung (48) lokal verlängert ist, die gegenüber der Haltekante (46) angeordnet ist,
das Halteelement (40) und die Bördelung (48) so konfiguriert sind, dass bei der Drehung der ersten oder der zweiten Abdeckung (14, 16) um die Drehachse (30) herum zum Übergehen von der geschlossenen Position in die offene Position die Bördelung (48) mit der Haltekante (46) zusammenwirkt, die einen harten Punkt ausbildet, der durch die Bördelung (48) durch elastische Verformung der Bördelung (48) überwunden werden kann.

2. Behälter (10) für die Sammlung von Müll nach Anspruch 1, wobei das Halteelement (40) eine erste Schräge (42) und eine zweite Schräge (44) umfasst, wobei die Schnittstelle der ersten Schräge (42) und der zweiten Schräge (44) die Haltekante (46) ausbildet.

3. Behälter (10) für die Sammlung von Müll nach Anspruch 2, wobei die erste Schräge (42), die zweite Schräge (44) und die Bördelung (48) so konfiguriert sind, dass bei dem Übergang von der geschlossenen Position in die offene Position der ersten (14) oder der zweiten Abdeckung (16) die Bördelung (48) mit der ersten Schräge (42) zusammenwirkt, und dass, sobald die Haltekante (46) überwunden ist, bei dem Übergang von der geschlossenen Position in die offene Position der ersten (14) oder der zweiten Abdeckung (16) die Bördelung (48) mit der zweiten Schräge (44) zusammenwirkt.

4. Behälter (10) für die Sammlung von Müll nach Anspruch 2, wobei die erste Schräge (42) mit der Ebene, in der sich die erste (14) oder die zweite Abdeckung (16) in der geschlossenen Position erstreckt, einen Winkel mit größerem Wert als der Wert des Winkels ausbildet, der durch die zweite Schräge (44) mit derselben Ebene ausgebildet wird.

5. Behälter (10) für die Sammlung von Müll nach einem der vorstehenden Ansprüche, wobei sich die Haltekante (36) in einer Richtung parallel zu der Drehachse (30) erstreckt.

6. Behälter (10) für die Sammlung von Müll nach einem der vorstehenden Ansprüche, wobei das Halteelement (40) mit einer Außenoberfläche (14S) der ersten Abdeckung oder einer Innenoberfläche der zweiten Abdeckung (16) einstückig ist.

7. Behälter (10) für die Sammlung von Müll nach Anspruch 3, wobei das Halteelement (40) ein Vorsprung ist, der von der ersten Überlappungsschürze (34) oder der zweiten Überlappungsschürze (36) vorsteht.

8. Behälter (10) für die Sammlung von Müll nach Anspruch 3, wobei das Halteelement (40) aus einer Rippe, die von der ersten Überlappungsschürze (14) oder von der zweiten Überlappungsschürze (16) vorsteht, oder aus einer Anordnung von parallelen Rippen (54) besteht, die von der ersten Überlappungsschürze (14) vorstehen, zum Beispiel zwei Rippen, drei Rippen oder vier Rippen.

9. Behälter (10) für die Sammlung von Müll nach einem der vorstehenden Ansprüche, wobei die Bördelung (48) mit dem freien Ende der ersten Überlappungsschürze (34) oder der zweiten Überlappungsschürze (36) einstückig ist und an diesem freien Ende ein Winkelprofil ausbildet.

10. Behälter (10) für die Sammlung von Müll nach einem der vorstehenden Ansprüche, wobei sich die erste (34) und die zweite Überlappungsschürze (36) von einem Rand zu dem anderen der Tonne (12) erstrecken.

11. Behälter (10) für die Sammlung von Müll nach einem der vorstehenden Ansprüche, wobei der Übergang der Haltekante (46) erfolgt, wenn die Drehung der ersten (14) oder der zweiten (16) Abdeckung einer Neigung zwischen der ersten (14) oder der zweiten Abdeckung (16) und dem Rand der Tonne (12) mit einem Winkel zwischen 1° und 30°, vorzugsweise zwischen 5° und 25°, zum Beispiel 10°, entspricht.

12. Behälter (10) für die Sammlung von Müll nach einem der vorstehenden Ansprüche, wobei die erste Überlappungsschürze (34) an ihrem freien Ende mit einer vorstehenden Umrandung (34R) versehen ist.

13. Behälter (10) für die Sammlung von Müll nach Anspruch 10, wobei die erste Schräge (42) und die vorstehende Umrandung (34R) eine Konkavität (50) der ersten Überlappungsschürze (34) ausbilden, in der die Bördelung (48) gelegen ist, wenn die erste (14) und die zweite Abdeckung (16) in der geschlossenen Position sind.

14. Behälter für die Sammlung von Müll nach einem der vorstehenden Ansprüche, wobei die erste (14) und/oder die zweite Abdeckung (16) aus Kunststoff, vorzugsweise Polyethylen hoher Dichte, hergestellt sind.

## Claims

1. A container (10) for collecting waste, comprising a tank (12) provided with a partition wall (20) which delimits a first separate waste storage space (22) and a second separate waste storage space (24), the first space (22) and the second space (24) being provided with a first cover (14) and a second cover (16), respectively, the first and the second covers (14, 16) each being capable of passing from an open position to a closed position by means of rotation about a common axis of rotation (30) which is in line with the partition wall (20),
each cover (14, 16) comprising, at one of its free edges, a first (34) and a second overlapping skirt (36), respectively,
**characterized in that** the first overlapping skirt (34) overlaps the axis of rotation (30), the second overlapping skirt (36) overlapping the first overlapping skirt (34),
the first overlapping skirt (34) or the second overlapping skirt (36) being provided with a retaining element (40) which is provided with a retaining edge (46), the first overlapping skirt (34) or the second overlapping skirt (36) being locally extended by a bent over edge (48) which is arranged opposite the retaining edge (46),
the retaining element (40) and the bent over edge (48) being configured so that, when the first or the second cover (14, 16) is rotated about the axis of rotation (30) to transition from the closed position to the open position, the bent over edge (48) engages with the retaining edge (46) which constitutes a hard spot that can be crossed by the bent over edge (48) by means of elastic deformation of the bent over edge (48).

2. The container (10) for collecting waste according to claim 1, wherein the retaining element (40) comprises a first slope (42) and a second slope (44), the intersection of the first slope (42) and the second slope (44) forming the retaining edge (46).

3. The container (10) for collecting waste according to claim 2, the first slope (42), the second slope (44) and the bent over edge (48) being configured so that, when the first cover (14) or second cover (16) transitions from the closed position to the open position, the dropped edge (48) engages with the first slope (42) and so that, once the retaining edge (46) has been crossed and the first cover (14) or second cover (16) transitions from the closed position to the open position, the bent over edge (48) engages with the second slope (44).

4. The container (10) for collecting waste according to claim 2, wherein the first slope (42) forms, together with the plane in which the first cover (14) or second cover (16) extends in the closed position, an angle which has value greater than the value of the angle formed by the second slope (44) together with this same plane.

5. The container (10) for collecting waste according to any one of the preceding claims, wherein the retaining edge (36) extends in a direction parallel to the axis of rotation (30).

6. The container (10) for collecting waste according to any one of the preceding claims, wherein the retaining element (40) is integral with an outer surface (14S) of the first cover or an inner surface of the second cover (16).

7. The container (10) for collecting waste according to claim 3, wherein the retaining element (40) is a boss which protrudes from the first overlapping skirt (34) or the second overlapping skirt (36).

8. The container (10) for collecting waste according to claim 3, wherein the retaining element (40) consists of a rib which protrudes from the first overlapping skirt (14) or the second overlapping skirt (16), or a set of parallel ribs (54) which protrude from the first overlapping skirt (14), for example two ribs, three ribs or four ribs.

9. The container (10) for collecting waste according to any one of the preceding claims, wherein the bent over edge (48) is integral with the free end of the first overlapping skirt (34) or the second overlapping skirt (36) and forms an angle molding at this free end.

10. The container (10) for collecting waste according to any of the preceding claims, wherein the first overlapping skirt (34) and the second overlapping skirt (36) extend from one edge to the other of the tank (12).

11. The container (10) for collecting waste according to any of the preceding claims, wherein the crossing of the retaining edge (46) takes place when the rotation of the first cover (14) or the second cover (16) corresponds to an inclination between the first cover (14) or the second cover (16) and the edge of the tank (12) at an angle of between 1° and 30°, preferably between 5° and 25°, for example 10°.

12. The container (10) for collecting waste according to any one of the preceding claims, wherein the first overlapping skirt (34) is provided, at its free end, with a projecting rim (34R).

13. The container (10) for collecting waste according to claim 10, wherein the first slope (42) and the projecting rim (34R) form a concavity (50) of the first overlapping skirt (34) in which the bent over edge (48) is located when the first cover (14) and the second cover (16) are in the closed position.

14. The container for collecting waste according to any of the preceding claims, wherein the first cover (14) and/or the second cover (16) are made of a plastic material, preferably high-density polyethylene.
